# FASCICULE DE BREVET EUROPEEN

(11) **EP 3 467 193 B1**
(45) Date de publication et mention de la délivrance du brevet: **22.06.2022**
(21) Numéro de dépôt: 18198085.5
(22) Date de dépôt: 02.10.2018
(51) Int. Cl.: D06F 87/00, D06F 75/12, D06F 73/00

(54) **APPAREIL DE DÉFROISSAGE ÉQUIPÉ D'UNE CHAMBRE DE VAPORISATION MUNIE D'UN ORIFICE DE NETTOYAGE**
ENTKNITTERUNGSGERÄT, DAS MIT EINER VERDAMPFUNGSKAMMER AUSGESTATTET IST, DIE ÜBER EINE REINIGUNGSÖFFNUNG VERFÜGT
CREASE REMOVAL DEVICE FITTED WITH A STEAM CHAMBER PROVIDED WITH A CLEANING OPENING

(30) Priorité: 05.10.2017 FR 1759361
(43) Date de publication de la demande: 10.04.2019
(73) Titulaire: SEB S.A., 69130 Ecully (FR)
(72) Inventeur: GELUS, Dominique, 38780 Pont-Évêque (FR)
(74) Mandataire: SEB Développement

(56) Documents cités:
- EP-A1- 2 251 482
- EP-A2- 2 584 090
- WO-A1-2017/108440
- DE-U1-202017 103 477
- US-A1- 2015 252 518

## Description

La présente invention concerne le domaine des appareils portatifs de défroissage à la vapeur.

Un tel appareil de défroissage comporte, de façon connue, une poignée reliée à une tête d'émission de vapeur comportant :
- une face de traitement destinée à venir verticalement en regard d'un vêtement à défroisser et munie d'au moins un orifice de sortie de vapeur,
- une chambre de vaporisation instantanée configurée pour générer un flux de vapeur, et
- un circuit de distribution de vapeur relié fluidiquement d'une part à la chambre de vaporisation instantanée et d'autre part à l'au moins un orifice de sortie de vapeur, le circuit de distribution de vapeur étant configuré pour alimenter en vapeur l'au moins un orifice de sortie de vapeur.

Un appareil de défroissage équipé d'une chambre de vaporisation est par exemple connu du document DE 20 2017 103477 U1.

Lors de l'utilisation d'un tel appareil de défroissage, des particules de calcaire sont susceptibles de s'accumuler dans la chambre de vaporisation instantanée, ce qui peut nuire au fonctionnement de l'appareil de défroissage, voire à la durée de vie de ce dernier.

La présente invention vise à remédier à tout ou partie de ces inconvénients.

Le problème technique à la base de l'invention consiste donc à fournir un appareil de défroissage qui permette un nettoyage aisé de la chambre de vaporisation instantanée, afin de garantir une durée de vie prolongée à l'appareil de défroissage.

A cet effet, la présente invention concerne un appareil de défroissage comportant une poignée et une tête d'émission de vapeur reliée à la poignée, la tête d'émission de vapeur comportant une face de traitement munie d'au moins un orifice de sortie de vapeur et destinée à venir verticalement en regard d'un vêtement à défroisser, la tête d'émission de vapeur comportant en outre un corps chauffant délimitant une chambre de vaporisation instantanée comprenant une surface de vaporisation sur laquelle est destiné à être vaporisé un liquide injecté dans la chambre de vaporisation instantanée comportant un orifice de nettoyage situé en regard de la surface de vaporisation et débouchant sur une face de la tête d'émission de vapeur distincte de la face de traitement, l'appareil de défroissage comportant en outre un élément de fermeture fermant l'orifice de nettoyage, l'élément de fermeture étant amovible et accessible depuis l'extérieur de l'appareil de défroissage, caractérisé en ce que l'orifice de nettoyage est situé en regard de la surface de vaporisation pour permettre un accès direct à la surface de vaporisation (18.1).

Une telle configuration de l'appareil de défroissage permet à un utilisateur d'éliminer les particules de calcaire accumulées dans la chambre de vaporisation instantanée tout simplement en déposant l'élément de fermeture et en secouant légèrement l'appareil de défroissage de manière à faire tomber par gravité les particules de calcaire à l'extérieur de l'appareil de défroissage via l'orifice de nettoyage.

Par ailleurs, le fait que l'orifice de nettoyage soit situé en regard de la surface de vaporisation permet d'avoir un accès direct à cette dernière. En conséquence, l'utilisateur peut venir, si nécessaire, gratter la surface de vaporisation à l'aide d'un outil adapté pour retirer le tartre accumulé au niveau de la surface de vaporisation.

Ainsi, la configuration de l'appareil de défroissage selon la présente invention permet d'évacuer aisément les particules de calcaire accumulées dans la chambre de vaporisation instantanée, et assure donc une durée de vie prolongée à l'appareil de défroissage.

L'appareil de défroissage peut en outre présenter une ou plusieurs des caractéristiques suivantes, prises seules ou en combinaison.

Selon un mode de réalisation de l'invention, la chambre de vaporisation instantanée comporte une paroi de fond sur laquelle est ménagée la surface de vaporisation.

Selon un mode de réalisation de l'invention, l'élément de fermeture comporte au moins un élément de fixation configuré pour coopérer de manière amovible avec au moins un organe de fixation prévu sur la tête d'émission de vapeur.

Selon un mode de réalisation de l'invention, l'au moins un élément de fixation est configuré pour coopérer par vissage avec l'au moins un organe de fixation.

Selon un mode de réalisation de l'invention, l'au moins un élément de fixation et l'au moins un organe de fixation forment une fixation de type baïonnette.

Selon un mode de réalisation de l'invention, l'élément de fermeture comporte plusieurs éléments de fixation répartis, et avantageusement régulièrement répartis, sur la périphérie de l'élément de fermeture.

Selon un mode de réalisation de l'invention, la tête d'émission de vapeur comporte une pluralité d'organes de fixation répartis, et avantageusement régulièrement répartis, autour de l'orifice de nettoyage.

Selon un mode de réalisation de l'invention, l'au moins un élément de fixation est mobile entre une position de fixation dans laquelle l'au moins un élément de fixation est apte à coopérer avec l'au moins un organe de fixation de manière à fixer l'élément de fermeture dans une position de fermeture dans laquelle l'élément de fermeture ferme l'orifice de nettoyage, et une position de libération dans laquelle l'au moins un élément de fixation est décalé, par exemple angulairement, par rapport à l'au moins un organe de fixation et autorise une dépose de l'élément de fermeture.

Selon un mode de réalisation de l'invention, l'élément de fermeture comporte une partie de fixation mobile en rotation autour d'un axe de rotation, la partie de fixation comprenant l'au moins un élément de fixation.

Selon un mode de réalisation de l'invention, l'élément de fermeture comporte une partie d'actionnement mobile en rotation autour de l'axe de rotation et solidaire en rotation de la partie de fixation, la partie d'actionnement étant configurée pour déplacer l'au moins un élément de fixation entre la position de fixation et la position de libération.

Selon un mode de réalisation de l'invention, l'élément de fermeture comporte un élément de support sur lequel est montée mobile en rotation la partie d'actionnement.

Selon un mode de réalisation de l'invention, la partie de fixation est mobile en rotation par rapport à l'élément de support.

Selon un mode de réalisation de l'invention, la partie d'actionnement comporte au moins un élément de liaison primaire configuré pour coopérer avec au moins un élément de liaison secondaire prévu sur la partie de fixation de manière à solidariser en rotation la partie d'actionnement et la partie de fixation.

Selon un mode de réalisation de l'invention, l'élément de support comporte au moins une lumière de passage comportant au moins une portion de passage en arc de cercle, l'un de l'au moins un élément de liaison primaire et de l'au moins un élément de liaison secondaire s'étendant à travers l'au moins une lumière de passage et étant configuré pour être déplacé le long de l'au moins une portion de passage en arc de cercle lorsque l'au moins un élément de fixation est déplacé entre la position de fixation et la position de libération.

Selon un mode de réalisation de l'invention, l'un de l'au moins un élément de liaison primaire et de l'au moins un élément de liaison secondaire est un élément de liaison mâle et l'autre de l'au moins un élément de liaison primaire et de l'au moins un élément de liaison secondaire est un élément de liaison femelle.

Selon un mode de réalisation de l'invention, l'élément de fermeture comporte un organe de préhension configuré pour permettre la préhension de l'élément de fermeture par un utilisateur.

Selon un mode de réalisation de l'invention, l'organe de préhension est monté pivotant entre une position de préhension et une position de repos.

Selon un mode de réalisation de l'invention, l'organe de préhension est monté sur la partie d'actionnement.

Selon un mode de réalisation de l'invention, l'appareil de défroissage comporte au moins une paroi de déviation s'étendant dans la chambre de vaporisation instantanée et configurée pour dévier un flux de vapeur généré dans la chambre de vaporisation instantanée, l'élément de fermeture comportant une plaque de fermeture en contact avec l'au moins une paroi de déviation. Une telle configuration de l'élément de fermeture permet d'accéder aisément à l'au moins une paroi de déviation en enlevant l'élément de fermeture, et donc d'éliminer aisément les particules de calcaire coincées au niveau de l'au moins une paroi de déviation.

Selon un mode de réalisation de l'invention, l'appareil de défroissage comporte une pluralité de parois de déviation.

Selon un mode de réalisation de l'invention, l'élément de fermeture comporte l'au moins une paroi de déviation. Une telle configuration de l'élément de fermeture facilite encore l'évacuation des particules de calcaire accumulées dans la chambre de vaporisation instantanée.

Selon un mode de réalisation de l'invention, la partie de fixation est disposée entre l'élément de support et la plaque de fermeture.

Selon un mode de réalisation de l'invention, la plaque de fermeture est configurée pour fermer l'orifice de nettoyage.

Selon un mode de réalisation de l'invention, l'au moins un élément de fixation est mobile par rapport à la plaque de fermeture.

Selon un mode de réalisation de l'invention, la plaque de fermeture forme une portion d'une paroi intérieure de la chambre de vaporisation instantanée.

Selon un mode de réalisation de l'invention, la plaque de fermeture est fixée à l'élément de support, par exemple à l'aide d'une vis de fixation ou de tout autre organe de fixation.

Selon un mode de réalisation de l'invention, la plaque de fermeture est thermiquement conductrice. Ces dispositions permettent à la plaque de fermeture de participer à l'évaporation du liquide injecté dans la chambre de vaporisation instantanée du fait de la capacité calorifique de la plaque de fermeture. En outre, le tartre qui s'accumulera sur la plaque de fermeture sera facilement nettoyable.

Selon un mode de réalisation de l'invention, la tête d'émission de vapeur comporte un logement de réception dans lequel est disposé de manière amovible l'élément de fermeture, l'orifice de nettoyage débouchant dans le logement de réception.

Selon un mode de réalisation de l'invention, le logement de réception débouche dans une surface supérieure de la tête d'émission de vapeur.

Selon un mode de réalisation de l'invention, le corps chauffant comprend une face avant au contact thermique de la face de traitement, la face avant du corps chauffant comportant au moins une lumière pour la distribution de vapeur communiquant fluidiquement avec l'au moins un orifice de sortie de vapeur, l'orifice de nettoyage étant ménagé sur une face du corps chauffant autre que la face avant. Une telle caractéristique permet de coupler thermiquement la face de traitement avec le corps chauffant pour maintenir la température de la face de traitement à une température supérieure à 100°C et éviter la condensation de la vapeur sur celle-ci.

Selon un mode de réalisation de l'invention, l'élément de fermeture est monté amovible sur le corps chauffant.

Selon un mode de réalisation de l'invention, l'appareil de défroissage est configuré de telle sorte que, lorsqu'une embase de l'appareil de défroissage repose sur un support plan, l'élément de fermeture est disposé sensiblement verticalement au-dessus de la chambre de vaporisation instantanée, et par exemple au-dessus du corps chauffant.

Selon un mode de réalisation de l'invention, le corps chauffant comporte un élément résistif chauffant, tel qu'une résistance électrique. Avantageusement, l'alimentation de l'élément résistif chauffant est régulée au moyen d'un thermostat.

Selon un mode de réalisation de l'invention, le corps chauffant comporte une paroi périphérique délimitant latéralement la chambre de vaporisation instantanée.

Selon un mode de réalisation de l'invention, l'appareil de défroissage comporte au moins une paroi de déviation s'étendant depuis la paroi périphérique vers l'intérieur de la chambre de vaporisation instantanée.

Selon un mode de réalisation de l'invention, le corps chauffant comporte un couvercle rapporté sur la paroi périphérique et délimitant en partie la chambre de vaporisation instantanée. Avantageusement, le couvercle comporte l'orifice de nettoyage.

Selon un mode de réalisation de l'invention, la chambre de vaporisation instantanée comporte une ouverture d'entrée destinée à être reliée à un conduit d'acheminement de fluide, et une ouverture de sortie de vapeur.

Selon un mode de réalisation de l'invention, l'ouverture d'entrée est située en regard de la surface de vaporisation. De façon avantageuse, l'ouverture d'entrée est décalée par rapport à l'orifice de nettoyage.

Selon un mode de réalisation de l'invention, le couvercle comporte l'ouverture d'entrée.

Selon un mode de réalisation de l'invention, l'au moins une paroi de déviation est disposée entre l'ouverture d'entrée et l'ouverture de sortie de vapeur.

Selon un mode de réalisation de l'invention, l'appareil de défroissage comporte au moins une paroi de déviation s'étendant en regard de l'ouverture de sortie de vapeur.

Selon un mode de réalisation de l'invention, la tête d'émission de vapeur comporte un circuit de distribution de vapeur dans lequel est destiné à s'écouler un flux de vapeur provenant de la chambre de vaporisation instantanée, le circuit de distribution de vapeur étant relié fluidiquement d'une part à la chambre de vaporisation instantanée via l'ouverture de sortie de vapeur, et d'autre part à l'au moins un orifice de sortie de vapeur. Le circuit de distribution de vapeur est ainsi configuré pour alimenter en vapeur l'au moins un orifice de sortie de vapeur. Avantageusement, le corps chauffant comporte le circuit de distribution de vapeur.

Selon un mode de réalisation de l'invention, le circuit de distribution de vapeur est défini autour de la chambre de vaporisation instantanée.

Selon un mode de réalisation de l'invention, l'ouverture d'entrée est ménagée au niveau d'une partie avant de la chambre de vaporisation instantanée disposée à proximité de la face de traitement.

Selon un mode de réalisation de l'invention, l'ouverture de sortie de vapeur est ménagée au niveau d'une partie arrière de la chambre de vaporisation instantanée disposée à l'opposé de la face de traitement. Une telle construction permet d'éviter que les éventuelles gouttelettes d'eau stockées dans la chambre de vaporisation instantanée ne s'écoulent par l'ouverture de sortie de vapeur lorsque la tête d'émission de vapeur est basculée vers l'avant.

Selon un mode de réalisation de l'invention, la paroi périphérique comporte l'ouverture de sortie de vapeur.

Selon un mode de réalisation de l'invention, la face de traitement est portée par un élément de défroissage disposé à une extrémité longitudinale de la tête d'émission de vapeur.

Avantageusement, l'au moins une lumière de la face avant du corps chauffant est configurée pour relier fluidiquement l'au moins un orifice de sortie de vapeur de la face de traitement avec le circuit de distribution de vapeur.

Selon un mode de réalisation de l'invention, l'appareil de défroissage comporte un boîtier portatif comprenant la tête d'émission de vapeur, la poignée et un réservoir de liquide, la chambre de vaporisation instantanée étant alimentée en liquide du réservoir de liquide au moyen d'une pompe, avantageusement électrique, intégrée dans le boîtier.

Selon un mode de réalisation de l'invention, l'élément de fermeture est un bouchon de fermeture. Selon un autre mode de réalisation de l'invention, l'élément de fermeture pourrait être un capot ou un volet de fermeture.

Selon un mode de réalisation de l'invention, la chambre de vaporisation instantanée et/ou l'élément de fermeture sont au moins partiellement recouvert d'un inhibiteur de calcaire, de préférence phosphaté, et avantageusement de l'HMPS (hexamétaphosphate de sodium), de telle sorte que le calcaire qui se dépose notamment sur les parois de la chambre de vaporisation instantanée se détache sous forme de particules à chaque mise en route de l'appareil de défroissage et puisse donc être retiré à travers l'orifice de nettoyage.

Selon encore un autre mode de réalisation de l'invention, l'appareil comprend au moins un premier dispositif de libération d'un agent antitartre dans l'eau destinée à être chauffée et au moins un deuxième dispositif de libération d'un agent antitartre dans l'eau, le deuxième dispositif de libération diffusant l'agent antitartre avec une vitesse de libération plus élevée que la vitesse de libération de l'agent antitartre diffusé par le premier dispositif de libération.

Des exemples de dispositifs d'agent antitartre pouvant être utilisés sont décrits par dans la demande de brevet FR 1753227 déposée par la demanderesse. Ainsi, le premier dispositif de libération poura comporter une matrice en silicone hydrophile contenant de l'hexamétaphosphate de sodium contenu à l'intérieur d'un tube étanche présentant au moins une extrémité ouverte, et/ou comprendre un composé de phosphonate. Le deuxième dispositif de libération pourra comporter une matrice en silicone hydrophile contenant de l'hexamétaphosphate de sodium non recouvert par un tube étanche de manière à être au contact de l'eau sur toute sa superficie et/ou comprendre un cristal d'hexamétaphosphate de sodium, et/ou comprendre un acide polyaspartique

L'invention sera mieux comprise à l'aide de la description qui suit en référence aux dessins schématiques annexés représentant, à titre d'exemples non limitatifs, deux formes d'exécution de cet appareil de défroissage.
La Figure 1 est une vue en perspective d'un appareil de repassage selon un premier mode de réalisation de l'invention.
La Figure 2 est une vue en perspective de dessous d'un élément de fermeture de l'appareil de repassage de la figure 1.
La Figure 3 est une vue éclatée en perspective de l'appareil de repassage de la figure 1.
La Figure 4 est une vue éclatée en perspective d'un corps chauffant de l'appareil de repassage de la figure 1.
La Figure 5 est une vue schématique partielle en coupe de l'appareil de repassage de la figure 1.
Les Figures 6 et 7 sont des vues éclatées en perspective respectivement de dessus et de dessous de l'élément de fermeture de la figure 3.
La Figure 8 est une vue partielle en perspective d'un appareil de repassage selon un deuxième mode de réalisation de l'invention.
La Figure 9 est une vue partielle en perspective de l'appareil de repassage de la figure 8 dans lequel l'élément de fermeture a été déposé.

On notera que dans ce document, les termes "inférieur", "supérieur", "avant", et "arrière" employés pour décrire l'appareil de défroissage font référence à cet appareil de défroissage lorsqu'il repose à plat sur ses pieds.

La figure 1 représente un appareil de défroissage 2, selon un premier mode de réalisation de l'invention, comportant un boîtier portatif en matière plastique comprenant une embase 3 surmontée d'une poignée 4 et d'une tête d'émission de vapeur 5, l'embase 3 comprenant une face inférieure plane munie de pieds sur lesquels l'appareil de défroissage 2 peut venir reposer stablement dans une position sensiblement verticale.

L'embase 3 de l'appareil de défroissage 2 comporte un cordon d'alimentation électrique 6 permettant son raccordement à un réseau électrique domestique, et la tête d'émission de vapeur 5 comporte une face arrière 7 munie d'un bouton (non visible sur les figures) permettant de mettre sous tension l'appareil de défroissage 2.

L'embase 3 renferme une pompe 8 électrique, illustrée en pointillé sur la figure 1, dont le fonctionnement est commandé au moyen d'une gâchette 9 disposée au sommet de la poignée 4, la gâchette 9 actionnant, de manière connue en soi, un interrupteur relié à une carte électronique de pilotage de la pompe 8, non représentés sur les figures. La pompe 8 est alimentée en liquide par un réservoir 11 ménagé partiellement dans l'embase 3 et dans la partie inférieure de la poignée 4, ce réservoir 11 étant avantageusement amovible de l'appareil de défroissage 2 pour faciliter son remplissage.

La tête d'émission de vapeur 5 présente une forme élancée s'étendant transversalement à la direction longitudinale de la poignée 4 et comporte une extrémité longitudinale munie d'un élément de défroissage 12 présentant une face de traitement 13 destinée à venir verticalement en regard d'un vêtement à défroisser. La face de traitement 13 est munie d'au moins un orifice de sortie de vapeur 14. Selon le mode de réalisation représenté sur les figures 1 à 7, la face de traitement 13 est munie d'une pluralité d'orifices de sortie de vapeur 14. Toutefois, selon une variante de réalisation non représentée sur les figures, la face de traitement 13 pourrait être munie d'un unique orifice de sortie de vapeur 14, qui pourrait par exemple prendre la forme d'une fente.

Comme montré plus particulièrement sur la figure 4, la tête d'émission de vapeur 5 renferme un corps chauffant 15 présentant une forme générale en parallélépipède rectangle et comprenant notamment une face avant venant au contact thermique de l'élément de défroissage 12.

Selon le mode de réalisation représenté sur les figures 1 à 7, le corps chauffant 15 comporte une fonderie 16, par exemple en aluminium, et un élément résistif chauffant (non visible sur les figures), tel qu'une résistance électrique, cintré en U et intégré dans la fonderie 16. Le corps chauffant 15 comporte également un couvercle 17 qui repose, de manière étanche, sur la fonderie 16, et une chambre de vaporisation instantanée 18 délimitée par la fonderie 16 et le couvercle 17. La fonderie 16 comporte plus particulièrement une paroi périphérique 19 sur laquelle repose le couvercle 17 et qui délimite latéralement la chambre de vaporisation instantanée 18.

Avantageusement, l'alimentation de l'élément résistif chauffant est régulée au moyen d'un thermostat (non représenté sur les figures) autour d'une température de consigne, mesurée au centre de la chambre de vaporisation instantanée 18, par exemple comprise entre 110°C et 150°C.

La chambre de vaporisation instantanée 18 comporte une ouverture d'entrée 21 reliée à la pompe 8 par l'intermédiaire d'un conduit d'acheminement de fluide (non représenté sur les figures), et une ouverture de sortie de vapeur 22. Selon le mode de réalisation représenté sur les figures 1 à 7, l'ouverture d'entrée 21 est prévue sur le couvercle 17 et est ménagée au niveau d'une partie avant de la chambre de vaporisation instantanée 18 disposée à proximité de la face de traitement 13, et l'ouverture de sortie de vapeur 22 est prévue sur la paroi périphérique 19 et est ménagée au niveau d'une partie arrière de la chambre de vaporisation instantanée 18 disposée à l'opposé de la face de traitement 13.

La chambre de vaporisation instantanée 18 comporte en particulier une paroi de fond formant une surface de vaporisation 18.1 sur laquelle est destiné à être vaporisé le liquide injecté dans la chambre de vaporisation instantanée 18 via l'ouverture d'entrée 21. L'ouverture d'entrée 21 est avantageusement située en regard de la surface de vaporisation 18.1, de telle sorte que le liquide injecté dans la chambre de vaporisation instantanée 18 via l'ouverture d'entrée 21 est projeté en direction de la surface de vaporisation 18.1.

L'appareil de défroissage 2 comporte en outre plusieurs parois de déviation 23 s'étendant dans la chambre de vaporisation instantanée 18. Les parois de déviation 23 sont configurées pour dévier un flux de vapeur généré dans la chambre de vaporisation instantanée 18 de manière à accélérer ce flux de vapeur. Selon le mode de réalisation représenté sur les figures 1 à 7, l'appareil de défroissage 2 comporte trois parois de déviation 23, dont deux s'étendent à partir de la paroi périphérique 19 vers l'intérieur de la chambre de vaporisation instantanée 18. Avantageusement, l'une des parois de déviation 23 s'étend en regard de l'ouverture de sortie de vapeur 22.

Le corps chauffant 15 comporte également un circuit de distribution de vapeur 24 dans lequel est destiné à s'écouler le flux de vapeur provenant de la chambre de vaporisation instantanée 18. Selon le mode de réalisation représenté sur les figures 1 à 7, le circuit de distribution de vapeur 24 est disposé autour de la chambre de vaporisation instantanée 18.

Le circuit de distribution de vapeur 24 est relié fluidiquement d'une part à la chambre de vaporisation instantanée 18 via l'ouverture de sortie de vapeur 22, et d'autre part aux orifices de sortie de vapeur 14 via au moins une lumière 25 prévue dans la face avant du corps chauffant 15. Le circuit de distribution de vapeur 24 est ainsi configuré pour alimenter en vapeur les orifices de sortie de vapeur 14. En particulier, la vapeur sortant de la chambre de vaporisation instantanée 18 par l'ouverture de sortie de vapeur 22 peut s'écouler dans le circuit de distribution de vapeur 24, de part et d'autre de la chambre de vaporisation instantanée 18 pour être ensuite diffusée au travers des orifices de sortie de vapeur 14.

L'appareil de défroissage 2 comporte également un élément de fermeture 26 qui est amovible et accessible depuis l'extérieur de l'appareil de défroissage 2. L'élément de fermeture 26 est plus particulièrement configuré pour fermer un orifice de nettoyage 27 situé en regard de la surface de vaporisation 18.1 et dont est pourvue la chambre de vaporisation instantanée 18. Selon le mode de réalisation représenté sur les figures 1 à 7, l'élément de fermeture 26 est formé par un bouchon de fermeture.

Selon le mode de réalisation représenté sur les figures 1 à 7, la tête d'émission de vapeur 5 comporte un logement de réception 28 dans lequel est disposé de manière amovible l'élément de fermeture 26, et dans lequel débouche l'orifice de nettoyage 27. Le logement de réception 28 débouche avantageusement dans une surface supérieure de la tête d'émission de vapeur 5, et l'orifice de nettoyage 27 est avantageusement prévu sur le couvercle 17. De façon avantageuse, le logement de réception 28 et l'élément de support 29 présentent des sections transversales non circulaires, afin de définir une position de fermeture prédéterminée d'élément de fermeture 26.

Comme montré plus particulièrement sur les figures 6 et 7, l'élément de fermeture 26 comporte un élément de support 29 et une plaque de fermeture 30 fixée sur l'élément de support 29, par exemple par l'intermédiaire d'une vis de fixation 40. La plaque de fermeture 30 est avantageusement configurée pour former une portion d'une paroi intérieure, et par exemple d'une paroi supérieure, de la chambre de vaporisation instantanée 18, et également pour être en contact avec les parois de déviation 23. La plaque de fermeture 30 est de préférence thermiquement conductrice. Selon le mode de réalisation représenté sur les figures 1 à 7, la plaque de fermeture 30 comporte des portions de recouvrement 31 configurées pour recevoir, au moins partiellement, les sommets des parois de déviation 23.

L'élément de fermeture 26 comporte en outre une partie de fixation 32, telle qu'une bague de fixation, montée mobile en rotation par rapport à l'élément de support 29 autour d'un axe de rotation A. La partie de fixation 32 est avantageusement disposée entre l'élément de support 29 et la plaque de fermeture 30.

La partie de fixation 32 comprend au moins un élément de fixation 33 configuré pour coopérer de manière amovible avec au moins un organe de fixation 34 prévu sur la tête d'émission de vapeur 5, et par exemple sur le couvercle 17. Selon le mode de réalisation représenté sur les figures 1 à 7, la partie de fixation 32 comprend une pluralité d'éléments de fixation 33 régulièrement répartis sur la périphérie de la partie de fixation 32, et la tête d'émission de vapeur 5 comprend une pluralité d'organes de fixation 34 régulièrement répartis autour de l'orifice de nettoyage 27. Chaque élément de fixation 33 peut par exemple être un doigt de fixation, et chaque organe de fixation peut par exemple comporter une encoche de fixation apte à recevoir le doigt de fixation respectif.

Chaque élément de fixation 33 est ainsi mobile par rapport à l'élément de support 29 entre une position de fixation dans laquelle ledit élément de fixation 33 est apte à coopérer avec l'organe de fixation respectif 34 de manière à fixer l'élément de fermeture 26 dans une position de fermeture dans laquelle la plaque de fermeture 30 ferme l'orifice de nettoyage 27, et une position de libération dans laquelle ledit élément de fixation 33 est décalé angulairement par rapport à l'organe de fixation respectif 34 et autorise une dépose de l'élément de fermeture 26.

L'élément de fermeture 26 comporte de plus une partie d'actionnement 35 montée mobile en rotation sur l'élément de support 29 autour de l'axe de rotation A, et entre une première position correspondant aux positions de fixation des éléments de fixation 33 et une deuxième position correspondant aux positions de libération des éléments de fixation 33. La partie d'actionnement 35 est solidaire en rotation de la partie de fixation 32, et est configurée pour déplacer les éléments de fixation 33 entre leur position de fixation et leur position de libération lorsque la partie d'actionnement 35 est déplacée entre les première et deuxième positions.

La partie d'actionnement 35 comporte avantageusement plusieurs éléments de liaison primaires 36 configurés chacun pour coopérer avec un élément de liaison secondaire respectif 37 prévu sur la partie de fixation 32, de manière à solidariser en rotation la partie d'actionnement 35 et la partie de fixation 32.

Selon le mode de réalisation représenté sur les figures 1 à 7, chaque élément de liaison primaire 36 est un élément de liaison mâle et chaque élément de liaison secondaire 37 est un élément de liaison femelle. De façon avantageuse, l'élément de support 29 comporte plusieurs lumières de passage 29.1 comportant chacune une portion de passage en arc de cercle, et chaque élément de liaison primaire 36 s'étend à travers une lumière de passage respective 29.1 et est configuré pour être déplacé le long de la portion de passage en arc de cercle respective lorsque les éléments de fixation 33 sont déplacés entre leur position de fixation et leur position de libération. Chaque élément de liaison secondaire 37 peut par exemple être formé par un orifice de liaison, et chaque élément de liaison primaire 36 peut par exemple comporter une tête de liaison reçue dans l'orifice de liaison respectif.

L'élément de fermeture 26 comporte également un organe de préhension 38 configuré pour permettre la préhension de l'élément de fermeture 26 par un utilisateur. Avantageusement, l'organe de préhension 38 est monté pivotant sur la partie d'actionnement 35 entre une position de repos (voir la figure 1) dans laquelle l'organe de préhension 38 s'étend au moins partiellement dans une première empreinte 39 prévue sur la partie d'actionnement 35 et dans une deuxième empreinte 41 prévue sur l'élément de support 29, et une position de préhension (voir la figure 2) dans laquelle l'organe de préhension 38 est situé en dehors des première et deuxième empreintes 39, 41. Avantageusement, lorsque l'organe de préhension 38 est dans la position de repos, la partie d'actionnement 35 est immobilisée en rotation par rapport à l'élément de support 29 du fait de la coopération entre l'organe de préhension 38 et la deuxième empreinte 41, et lorsque l'organe de préhension 38 est dans la position de préhension, la partie d'actionnement 35 est apte à être déplacée en rotation par rapport à l'élément de support 29 du fait de l'absence de coopération entre l'organe de préhension 38 et la deuxième empreinte 41.

De façon avantageuse, la partie de fixation 32 comporte un premier élément de butée 42 (visible sur la figure 6) configuré pour coopérer avec un deuxième élément de butée 43 (visible sur la figure 7) prévu sur l'élément de support 29, afin de limiter la plage angulaire de rotation de la partie de fixation 32 par rapport à l'élément de support 29. Le premier élément de butée 42 peut par exemple être formé par une nervure de butée, et le deuxième élément de butée 43 peut par exemple être formé par un logement de butée présentant deux faces de butée opposées l'une à l'autre.

L'élément de fermeture 26 peut en outre comporter un joint d'étanchéité 44, par exemple annulaire, configuré pour coopérer de manière étanche avec la tête d'émission de vapeur 5.

Le fonctionnement de l'appareil de défroissage 2 ainsi réalisé va maintenant être décrit.

Lorsqu'un utilisateur souhaite défroisser un vêtement, il remplit le réservoir 11, de préférence avec de l'eau, puis appui sur le bouton de mise en marche de l'appareil de défroissage 2. L'élément résistif chauffant du corps chauffant 15 est alors alimenté électriquement jusqu'à ce que la chambre de vaporisation instantanée 18 atteigne la température de consigne du thermostat, la face de traitement 13 atteignant alors une température supérieure à 100°C par conduction thermique avec le corps chauffant 15.

Si l'utilisateur actionne la gâchette 9, cela provoque la mise en marche de la pompe 8 qui injecte alors de l'eau dans la chambre de vaporisation instantanée 18 avec un débit avantageusement compris entre 10 et 40 g/min et par exemple de l'ordre de 25 g/min. L'eau introduite dans la chambre de vaporisation instantanée 18 est vaporisée, et un flux de vapeur, généré par la chambre de vaporisation instantanée 18, s'écoule alors vers l'ouverture de sortie de vapeur 22 en contournant les parois de déviation 23, et rejoint le circuit de distribution de vapeur 24 ménagé à l'extérieur de la chambre de vaporisation instantanée 18. Le flux de vapeur s'écoulant dans le circuit de distribution de vapeur 24 est ensuite diffusé à l'extérieur de l'appareil de défroissage 2, au travers des orifices de sortie de vapeur 14.

Lorsque l'utilisateur souhaite procéder à un nettoyage de la chambre de vaporisation instantanée 18, et plus particulièrement éliminer des particules de calcaire 45 accumulées dans la chambre de vaporisation instantanée 18, il déplace l'organe de préhension 38 dans la position de préhension et pivote la partie d'actionnement 35 dans la deuxième position, à l'aide de l'organe de préhension 38, de manière à déplacer les éléments de fixation 33 dans leur position de libération. Ensuite, il dépose l'élément de fermeture 26, retourne l'appareil de défroissage 2 et secoue légèrement ce dernier afin de faire tomber par gravité les particules de calcaire à l'extérieur de l'appareil de défroissage 2 via l'orifice de nettoyage 27.

Après nettoyage de la chambre de vaporisation instantanée 18, l'utilisateur replace l'élément de fermeture 26 dans le logement de réception 28, et pivote la partie d'actionnement 35 dans la première position, à l'aide de l'organe de préhension 38, de manière à déplacer les éléments de fixation 33 dans leur position de fixation. Enfin, l'utilisateur déplace l'organe de préhension 38 dans la position de repos.

Les figures 8 et 9 représentent un appareil de défroissage 2 selon un deuxième mode de réalisation de l'invention qui diffère du mode de réalisation représenté sur les figures 1 à 7 essentiellement en ce que l'élément de fermeture 26 est souple et en ce que l'appareil de défroissage 2 comporte en outre un capot de fermeture 46 configuré pour fermer le logement de réception 28 et pour maintenir en position l'élément de fermeture 26. Le capot de fermeture 46 est avantageusement configuré pour exercer un effort de pression contre l'élément de fermeture 26.

Bien entendu, l'invention n'est nullement limitée au mode de réalisation décrit et illustré qui n'a été donné qu'à titre d'exemple. Des modifications restent possibles, notamment du point de vue de la constitution des divers éléments ou par substitution d'équivalents techniques, sans sortir pour autant du domaine de protection de l'invention.

Ainsi dans une variante de réalisation non représentée, le débit de la pompe, et donc le débit de vapeur produit par la chambre de vaporisation instantanée, pourra être réglable au moyen d'un bouton prévu à cet effet.

Dans une autre variante de réalisation non représentée, l'élément de fermeture 26 pourra comporter les parois de déviation 23. Les parois de déviation 23 pourraient par exemple être solidaires de la plaque de fermeture 30.

## Revendications

1. Appareil de défroissage (2) comportant une poignée (4) et une tête d'émission de vapeur (5) reliée à la poignée (4), la tête d'émission de vapeur (5) comportant une face de traitement (13) munie d'au moins un orifice de sortie de vapeur (14) et destinée à venir verticalement en regard d'un vêtement à défroisser, la tête d'émission de vapeur (5) comportant en outre un corps chauffant (15) délimitant une chambre de vaporisation instantanée (18) comprenant une surface de vaporisation (18.1) sur laquelle est destiné à être vaporisé un liquide injecté dans la chambre de vaporisation instantanée (18), la chambre de vaporisation instantanée (18) comportant un orifice de nettoyage (27) débouchant sur une face de la tête d'émission de vapeur (5) distincte de la face de traitement (13), l'appareil de défroissage (2) comportant en outre un élément de fermeture (26) fermant l'orifice de nettoyage (27), l'élément de fermeture (26) étant amovible et accessible depuis l'extérieur de l'appareil de défroissage (2), **caractérisé en ce que** l'orifice de nettoyage (27) est situé en regard de la surface de vaporisation (18.1) pour permettre un accès direct à la surface de vaporisation.

2. Appareil de défroissage (2) selon la revendication 1, dans lequel l'élément de fermeture (26) comporte au moins un élément de fixation (33) configuré pour coopérer de manière amovible avec au moins un organe de fixation (34) prévu sur la tête d'émission de vapeur (5).

3. Appareil de défroissage (2) selon la revendication 2, dans lequel l'au moins un élément de fixation (33) est mobile entre une position de fixation dans laquelle l'au moins un élément de fixation (33) est apte à coopérer avec l'au moins un organe de fixation (34) de manière à fixer l'élément de fermeture (26) dans une position de fermeture dans laquelle l'élément de fermeture (26) ferme l'orifice de nettoyage (27), et une position de libération dans laquelle l'au moins un élément de fixation (33) est décalé par rapport à l'au moins un organe de fixation (34) et autorise une dépose de l'élément de fermeture (26).

4. Appareil de défroissage (2) selon la revendication 3, dans lequel l'élément de fermeture (26) comporte une partie de fixation (32) mobile en rotation autour d'un axe de rotation (A), la partie de fixation (32) comprenant l'au moins un élément de fixation (33).

5. Appareil de défroissage (2) selon la revendication 4, dans lequel l'élément de fermeture (26) comporte une partie d'actionnement (35) mobile en rotation autour de l'axe de rotation (A) et solidaire en rotation de la partie de fixation (32), la partie d'actionnement (35) étant configurée pour déplacer l'au moins un élément de fixation (33) entre la position de fixation et la position de libération.

6. Appareil de défroissage (2) selon la revendication 5, dans lequel l'élément de fermeture (26) comporte un élément de support (29) sur lequel est montée mobile en rotation la partie d'actionnement (35).

7. Appareil de défroissage (2) selon l'une quelconque des revendications 1 à 6, dans lequel l'élément de fermeture (26) comporte un organe de préhension (38) configuré pour permettre la préhension de l'élément de fermeture (26) par un utilisateur.

8. Appareil de défroissage (2) selon la revendication 7, dans lequel l'organe de préhension (38) est monté pivotant entre une position de préhension et une position de repos.

9. Appareil de défroissage (2) selon la revendication 7 ou 8 en combinaison avec la revendication 5, dans lequel l'organe de préhension (38) est monté sur la partie d'actionnement (35).

10. Appareil de défroissage (2) selon l'une quelconque des revendications 1 à 9, dans lequel le corps chauffant (15) comprend une face avant au contact thermique de la face de traitement (13), la face avant du corps chauffant (15) comportant au moins une lumière (25) pour la distribution de vapeur communiquant fluidiquement avec l'au moins un orifice de sortie de vapeur (14), et dans lequel l'orifice de nettoyage (27) est ménagé sur une face du corps chauffant (15) autre que la face avant.

11. Appareil de défroissage (2) selon l'une quelconque des revendications 1 à 10, lequel comporte au moins une paroi de déviation (23) s'étendant dans la chambre de vaporisation instantanée (18) et configurée pour dévier un flux de vapeur généré dans la chambre de vaporisation instantanée (18), l'élément de fermeture (26) comportant une plaque de fermeture (30) en contact avec l'au moins une paroi de déviation (23).

12. Appareil de défroissage (2) selon la revendication 11, dans lequel l'élément de fermeture (26) comporte l'au moins une paroi de déviation (23).

13. Appareil de défroissage (2) selon la revendication 11 ou 12, dans lequel la plaque de fermeture (30) est thermiquement conductrice.

14. Appareil de défroissage (2) selon l'une quelconque des revendications 1 à 13, dans lequel la tête d'émission de vapeur (5) comporte un logement de réception (28) dans lequel est disposé de manière amovible l'élément de fermeture (26), l'orifice de nettoyage (27) débouchant dans le logement de réception (28).

15. Appareil de défroissage (2) selon la revendication 14, dans lequel le logement de réception (28) débouche dans une surface supérieure de la tête d'émission de vapeur (5).

## Patentansprüche

1. Entknitterungsgerät (2), das einen Griff (4) und einen mit dem Griff (4) verbundenen Dampfausstoßkopf (5) umfasst, wobei der Dampfausstoßkopf (5) eine Behandlungsseite (13) aufweist, die mit mindestens einer Dampfaustrittsöffnung (14) versehen ist und dazu bestimmt ist, vertikal gegenüber einem zu entknitternden Kleidungsstück zu kommen, wobei der Dampfausstoßkopf (5) weiter einen Heizkörper (15) umfasst, der eine Sofortverdampfungskammer (18) begrenzt, die eine Verdampfungsoberfläche (18.1) umfasst, auf der eine in die Sofortverdampfungskammer (18) eingespritzte Flüssigkeit verdampft werden soll, wobei die Sofortverdampfungskammer (18) eine Reinigungsöffnung (27) aufweist, die auf einer von der Behandlungsseite (13) verschiedenen Seite des Dampfausstoßkopfs (5) mündet, wobei das Entknitterungsgerät (2) weiter ein Verschlusselement (26) aufweist, das die Reinigungsöffnung (27) verschließt, wobei das Verschlusselement (26) abnehmbar und von außerhalb des Entknitterungsgeräts (2) zugänglich ist, **dadurch gekennzeichnet, dass** die Reinigungsöffnung (27) gegenüber der Verdampfungsoberfläche (18. 1) angeordnet ist, um einen direkten Zugang zur Verdampfungsoberfläche zu ermöglichen.

2. Entknitterungsgerät (2) nach Anspruch 1, wobei das Verschlusselement (26) mindestens ein Befestigungselement (33) aufweist, das so konfiguriert ist, dass es abnehmbar mit mindestens einem am Dampfausstoßkopf (5) vorgesehenen Befestigungsorgan (34) zusammenwirkt.

3. Entknitterungsgerät (2) nach Anspruch 2, wobei das mindestens eine Befestigungselement (33) zwischen einer Befestigungsposition, in der das mindestens eine Befestigungselement (33) in der Lage ist, mit dem mindestens einen Befestigungsorgan (34) zusammenzuwirken, um das Verschlusselement (26) in einer Verschlussposition zu befestigen, in der das Verschlusselement (26) die Reinigungsöffnung (27) verschließt, und einer Freigabeposition beweglich ist, in der das mindestens eine Befestigungselement (33) in Bezug auf das mindestens eine Befestigungselement (34) versetzt ist und eine Abnahme des Verschlusselements (26) zulässt.

4. Entknitterungsgerät (2) nach Anspruch 3, wobei das Verschlusselement (26) einen Befestigungsteil (32) aufweist, der um eine Drehachse (A) drehbeweglich ist, wobei der Befestigungsteil (32) das mindestens eine Befestigungselement (33) umfasst.

5. Entknitterungsgerät (2) nach Anspruch 4, wobei das Verschlusselement (26) einen Betätigungsteil (35) aufweist, der um die Drehachse (A) drehbeweglich und drehfest mit dem Befestigungsteil (32) verbunden ist, wobei der Betätigungsteil (35) so konfiguriert ist, dass er das mindestens eine Befestigungselement (33) zwischen der Befestigungsposition und der Freigabeposition bewegt.

6. Entknitterungsgerät (2) nach Anspruch 5, wobei das Verschlusselement (26) ein Trägerelement (29) aufweist, auf dem der Betätigungsteil (35) drehbeweglich angebracht ist.

7. Entknitterungsgerät (2) nach einem der Ansprüche 1 bis 6, wobei das Verschlusselement (26) ein Greiforgan (38) aufweist, das so konfiguriert ist, dass es das Greifen des Verschlusselements (26) durch einen Benutzer ermöglicht.

8. Entknitterungsgerät (2) nach Anspruch 7, wobei das Greiforgan (38) zwischen einer Greifposition und einer Ruheposition schwenkbar angebracht ist.

9. Entknitterungsgerät (2) nach Anspruch 7 oder 8 in Kombination mit Anspruch 5, wobei das Greiforgan (38) auf dem Betätigungsteil (35) angebracht ist.

10. Entknitterungsgerät (2) nach einem der Ansprüche 1 bis 9, wobei der Heizkörper (15) eine Vorderseite in thermischem Kontakt mit der Behandlungsseite (13) umfasst, wobei die Vorderseite des Heizkörpers (15) mindestens einen Hohlraum (25) für die Dampfverteilung aufweist, die mit der mindestens einen Dampfaustrittsöffnung (14) in Fluidverbindung steht, und wobei die Reinigungsöffnung (27) auf einer anderen Seite des Heizkörpers (15) als der Vorderseite vorgesehen ist.

11. Entknitterungsgerät (2) nach einem der Ansprüche 1 bis 10, das mindestens eine Umlenkwand (23) aufweist, die sich in die Sofortverdampfungskammer (18) erstreckt und so konfiguriert ist, dass sie einen in der Sofortverdampfungskammer (18) erzeugten Dampfstrom umlenkt, wobei das Verschlusselement (26) eine Verschlussplatte (30) aufweist, die mit der mindestens einen Umlenkwand (23) in Kontakt steht.

12. Entknitterungsgerät (2) nach Anspruch 11, wobei das Verschlusselement (26) die mindestens eine Umlenkwand (23) aufweist.

13. Entknitterungsgerät (2) nach Anspruch 11 oder 12, wobei die Verschlussplatte (30) wärmeleitend ist.

14. Entknitterungsgerät (2) nach einem der Ansprüche 1 bis 13, wobei der Dampfausstoßkopf (5) eine Aufnahmekammer (28) aufweist, in der das Verschlusselement (26) abnehmbar angeordnet ist, wobei die Reinigungsöffnung (27) in die Aufnahmekammer (28) mündet.

15. Entknitterungsgerät (2) nach Anspruch 14, wobei die Aufnahmekammer (28) in eine obere Oberfläche des Dampfausstoßkopfes (5) mündet.

## Claims

1. Crease removal apparatus (2) comprising a handle (4) and a vapour discharge head (5) connected to the handle (4), the vapour discharge head (5) comprising a treatment face (13) which is provided with at least one vapour outlet port (14) and intended to be vertically opposite a garment to be made crease-free, the vapour discharge head (5) further comprising a heating body (15) delimiting an instantaneous vaporisation chamber (18) comprising a vaporisation surface (18.1) on which a liquid injected into the instantaneous vaporisation chamber (18) is intended to be vaporised, the instantaneous vaporisation chamber (18) comprising a cleaning port (27) which opens onto a face of the vapour discharge head (5) that is separate from the treatment face (13), the crease removal apparatus (2) further comprising a closure element (26) which closes the cleaning port (27), the closure element (26) being removable and accessible from outside the crease removal apparatus (2), **characterised in that** the cleaning port (27) is situated opposite the vaporisation surface (18.1) to allow direct access to the vaporisation surface.

2. Crease removal apparatus (2) according to claim 1, wherein the closure element (26) comprises at least one fastening element (33) configured to removably engage with at least one fastening member (34) provided on the vapour discharge head (5).

3. Crease removal apparatus (2) according to claim 2, wherein the at least one fastening element (33) is movable between a fastening position in which the at least one fastening element (33) is capable of engaging with the at least one fastening member (34) so as to fasten the closure element (26) in a closure position in which the closure element (26) closes the cleaning port (27), and a release position in which the at least one fastening element (33) is displaced with respect to the at least one fastening member (34) and allows the closure element (26) to be removed.

4. Crease removal apparatus (2) according to claim 3, wherein the closure element (26) comprises a fastening portion (32) which is rotatably movable about an axis of rotation (A), the fastening portion (32) comprising the at least one fastening element (33).

5. Crease removal apparatus (2) according to claim 4, wherein the closure element (26) comprises an actuating portion (35) which is rotatably movable about the axis of rotation (A) and rotatably coupled to the fastening portion (32), the actuating portion (35) being configured to move the at least one fastening element (33) between the fastening position and the release position.

6. Crease removal apparatus (2) according to claim 5, wherein the closure element (26) comprises a support element (29) on which the actuating portion (35) is mounted so as to be rotatably movable.

7. Crease removal apparatus (2) according to any of claims 1 to 6, wherein the closure element (26) comprises a gripping member (38) configured to allow the closure element (26) to be gripped by a user.

8. Crease removal apparatus (2) according to claim 7, wherein the gripping member (38) is pivotably mounted between a gripping position and a rest position.

9. Crease removal apparatus (2) according to claim 7 or 8 in combination with claim 5, wherein the gripping member (38) is mounted on the actuating portion (35).

10. Crease removal apparatus (2) according to any of claims 1 to 9, wherein the heating body (15) comprises a front face in thermal contact with the treatment face (13), the front face of the heating body (15) comprising at least one aperture (25) for distributing vapour, which aperture fluidly communicates with the at least one vapour outlet port (14), and wherein the cleaning port (27) is provided on a face of the heating body (15) other than the front face.

11. Crease removal apparatus (2) according to any of claims 1 to 10, comprising at least one deflection wall (23) which extends into the instantaneous vaporisation chamber (18) and is configured to deflect a flow of vapour generated in the instantaneous vaporisation chamber (18), the closure element (26) comprising a closure plate (30) in contact with the at least one deflection wall (23).

12. Crease removal apparatus (2) according to claim 11, wherein the closure element (26) comprises the at least one deflection wall (23).

13. Crease removal apparatus (2) according to claim 11 or 12, wherein the closure plate (30) is thermally conductive.

14. Crease removal apparatus (2) according to any of claims 1 to 13, wherein the vapour discharge head (5) comprises a receiving recess (28) in which the closure element (26) is removably arranged, the cleaning port (27) opening into the receiving recess (28).

15. Crease removal apparatus (2) according to claim 14, wherein the receiving recess (28) opens into an upper surface of the vapour discharge head (5).
